# EUROPÄISCHE PATENTSCHRIFT

(11) **EP 0 316 540 B1**
(45) Veröffentlichungstag und Bekanntmachung des Hinweises auf die Patenterteilung: **22.05.1991**
(21) Anmeldenummer: 88115341.5
(22) Anmeldetag: 19.09.1988
(51) Int. Cl.: A43B 5/04

(54) **Sportschuh, insbesondere Skischuh**
Sports shoe, in particular ski boot
Chaussure de sport, en particulier chaussure de ski

(30) Priorität: 20.11.1987 CH 4533/87
(43) Veröffentlichungstag der Anmeldung: 24.05.1989
(73) Patentinhaber: Raichle Sportschuh AG, CH-8280 Kreuzlingen (CH)
(72) Erfinder: Walkhoff, Klaus, CH-8280 Kreuzlingen (CH)
(74) Vertreter: Patentanwälte Schaad, Balass, Menzl & Partner AG

(56) Entgegenhaltungen:
- FR-A- 2 553 634
- FR-A- 2 593 682

## Beschreibung

Die vorliegende Erfindung betrifft einen Sportschuh, insbesondere einen Skischuh, gemäss dem Oberbegriff des Anspruches 1.

Aus dem DE-U-87 02 920 ist ein solcher Skischuh bekannt, bei dem zwischen dem Schaft und dem Innenschuh zwei, sich im Ristbereich überlappende Halteelemente angeordnet sind. Die Halteelemente überdecken den Ristbereich sattelförmig und sind im Bereich des Sprunggelenkes am Schaft um eine Achse quer zur Schuhlängsrichtung und parallel zur Sohle schwenkbar gelagert. Die Spannanordnung weist einen doppeltwirkenden Bowdenzug auf, dessen Mantel und Zuglitze mit je einem Halteelement im Ristbereich in Wirkverbindung steht. Auf den Bowdenzug wirkt ein Schwenkhebel ein, bei dessen Betätigung die beiden Halteelemente quer zur Schuhlängsrichtung im Ristbereich gegeneinander verschoben werden. Bei diesem bekannten Skischuh ist die Anpassung der Halteelemente an die Ristkontur in Längs-, Quer- und Höhenrichtung nur im beschränkten Masse möglich. Ein sattes Anschmiegen der Halteelemente an den Innenschuh besonders im Bereich unter dem Sprunggelenk ist nicht möglich.

Aufgabe der vo_{d}iegenden Erfindung ist es, einen Sportschuh, insbesondere Skischuh, zu schaffen, dessen Halteelemente an jede Fussform anpassbar sind und somit dem Fuss einen festen Sitz im Schuh gewährleisten.

Diese Aufgabe wird durch den kennzeichnenden Teil des Anspruchs 1 gelöst.

Die Halteelemente sind frei beweglich und können sich daher jeder beliebigen Fussform, einem hohen oder tiefen Rist, einem vorne oder hinten liegenden Rist, einem schmalen oder breiten Rist anpassen.

In einer bevorzugten Ausführungsform weisen die Halteelemente in den Mittelbereichen schlitzförmige, im wesentlichen parallel zur Längsrichtung verlaufende Ausnehmungen auf; ebenso können die Halteelemente weitere Ausnehmungen gemäss Anspruch 4 aufweisen. Mit diesen Massnahmen wird eine optimale Anpassung der Halteelemente an die Fussform im Ristbereich erzielt, und überdies kann ein starker Druck auf das Schienbein verhindert werden.

In einer weiteren bevorzugten Ausführungsform weist mindestens das, den Aussenristbereich überdeckende Halteelement einen gegen den Bereich unterhalb des Sprunggelenkes gerichteten Lappen auf. Dadurch wird auch eine Anpassung der Halteelemente in diesem Bereich an den individuellen Fuss ermöglicht.

In einer weiteren Ausführungsform weisen die Halteelemente in ihren vorderen Endbereichen im wesentlichen parallel zur Sohle und ungefähr parallel oder quer zur Schuhlängsrichtung verlaufende Langlöcher auf, in welchen Führungsorgane gleitend gelagert sind, welche ebenfalls in, im wesentlichen quer zu den Langlöchern verlaufenden Führungsschlitzen in einem Führungselement gleitend gelagert sind. Dies vermittelt den Halteelementen eine grösstmögliche Bewegungsfreiheit; diese wird auch mit einer Ausführungsform gemäss Anspruch 8 erreicht.

In einer besonders bevorzugten Ausführungsform ist der Abstand der vorderen Endbereiche zum Schaft einstellbar. Dadurch wird auch im Vorfussbereich ein sicherer Halt im Schuh erzielt. Dies wird auch dadurch erzielt, dass der Abstand des Führungselementes zum Schaft veränderbar ist.

Die Spannanordnung weist zwei Zugorgane auf, wovon jedes an einem Halteelement, vorzugsweise im Bereich seitlich vor dem Sprunggelenk angreift, das andere Halteelement umgreift und zum Fersenbereich gerichtet verläuft. Dadurch wird eine optimale Krafteinleitung von den Zugorganen auf die Halteelemente erzielt, und insbesondere werden die Halteelemente im Bereich unterhalb des Sprunggelenkes an den Fuss angepresst, was einen vorzüglichen Halt im Schuh vermittelt.

In weiteren bevorzugten Ausführungsform sind die Zugorgane mit einem am oder im Schaft angeordneten Betätigungsorgan wirkverbunden. Es werden somit beide Zugorgane mittels einem einzigen Betätigungsorgan eingestellt, was die Bedienung stark vereinfacht.

In bevorzugter Weise weist das Betätigungsorgan einen selbsthaltenden Drehverschluss auf, der die Zugorgane gleichzeitig spannt oder entlastet.

Dadurch ist eine stufenlose, feinregulierbare Einstellung der Halteelemente ermöglicht.

In einer besonders bevorzugten Ausführungsform weist die Spannanordnung zwei doppeltwirkende Bowdenzüge auf, wovon mindestens der eine in den Mittelbereichen der Halteelemente auf diese einwirkt. Der zweite Bowdenzug kann auf die beiden Halteelemente auch in den Mittelbereich hineinwirken, oder aber auch weiter vorn, gegen die vorderen Endbereiche hin mit diesen wirkverbunden sein. Dies führt zu einer steuerbaren Anpassung der Halteelemente über praktisch den ganzen Rist bis in den Bereich der Zehen.

Weitere bevorzugte Ausführungsformen sind in den weiteren abhängigen Ansprüchen angegeben.

Im folgenden wird die Erfindung anhand der Zeichnung näher erläutert. Es zeigen rein schematisch :
Fig. 1 in perspektivischer Darstellung einen teilweise aufgeschnittenen Skischuh, mit zwei mittels Zugorganen verschiebbaren Halteelementen,
Fig. 2 und 3 in Seiten- bzw. Vorderansicht denselben Skischuh wie Fig. 1, ebenfalls teilweise aufgeschnitten, und
Fig. 4 einen durchsichtig gezeichneten Skischuh, wobei die Halteelemente mittels Bowdenzügen gegeneinander verschoben werden.

Fig. 1 zeigt in perspektivischer Darstellung einen teilweise aufgeschnittenen Skischuh 10. Erweist eine Sohle 12 und einen Schaft 14 auf, an dem unterhalb dem Sprunggelenk mittels Gelenken 16 ein hinterer Schaftteil 18 um eine etwa parallel zur Sohle 12 und quer zur Schuhlängsrichtung A verlaufenden Achse schwenkbargelagert ist. Im Innern des Schaftes 14 ist ein gepolsteter Innenschuh 20 angeordnet, welcher im Ristbereich von zwei Halteelementen 22, 24 sattelförmig überdeckt ist. Die beiden Halteelemente 22 und 24 überlappen sich in ihren oberen Endbereichen 26, 26' und Mittelbereichen 28, 28' in einer Richtung ungefähr quer zur Schuhlängsrichtung A, wogegen die vorderen Endbereiche 30,30' in Richtung quer zur Schuhlängsrichtung A voneinander beabstandet sind. Im Uebedappungsbereich 32 ist die Dicke der Halteelemente 22, 24 geringer als dies ausserhalb des Uebedappungsbereiches 32 der Fall ist Das den Aussenristbereich überdeckende Halteelement 22 weist einen, gegen den Bereich unterhalb des Sprunggelenkes gerichteten Lappen 34 auf. Das den Innenristbereich überdeckende Halteelement 24 ist mit einem ähnlichen strichpunktiert dargestellten Lappen 34'versehen. In den Mittelbereichen 28, 28' sind schlitzförmige, parallel zur Schuhlängsrichtung A und in den oberen Endbereichen 26, 26' querzur Sohle 12 verlaufende Ausnehmungen 36, 36' vorgesehen, wobei die Ausnehmungen 36' in den oberen Endbereichen 26, 26' bis zum Rand der Halteelemente 22, 24 reichen.

Im vorderen Endbereich 30, 30' jedes Halteelementes 22, 24 ist ein im wesentlichen parallel zur Schuhlängsrichtung A verlaufendes Langloch 38 bzw. 38' vorgesehen. In jedem dieser Langlöcher 38, 38_{'} ist ein Führungsbolzen 40 gleitend gelagert, welcher ebenfalls in je einem Führungsschlitz 42, welcher in einem Führungselement 44 quer zur Schuhlängsrichtung A angeordnet ist, gleitend geführt ist. Das Führungselement 44 ist im Zehenansatzbereich angeordnet, verläuft im wesentlichen quer zur Schuhlängsrichtung A und ist mit einem Einstellorgan 46 wirkverbunden. Das Einstellorgan 46 stützt sich am Schaft 14 ab und weist einen Knebel 64 auf, mittels welchem der Abstand des Führungselementes 44 zum Schaft 14 in Pfeilrichtung B im wesentlichen quer zur Sohle 12 in bekannter Art und Weise eingestellt werden kann.

An jedem Halteelement 22, 24 ist im Bereich seitlich vor dem Sprunggelenk mittels einem nur andeutungsweise dargestellten Bajonettverschluss 48 ein Zugorgan 50, 50' befestigt. Die Bajonettverschlüsse 48 sind in weiteren Ausnehmungen 52 in den Halteelementen 22, 24 angeordnet, so dass diese nicht über die Halteelemente 20, 24 vorstehen. Die Zugorgane 50, 50' verlaufen vom jeweiligen Bajonettverschluss 48 über den Mittelbereich 28', 28 des andern Halteelementes 24, 22 und um im Fersenbereich am Schaft 14 angeordnete und nur mit gestrichelten Linien angedeutete Umlenkungen 54 zu einem Drehverschluss 56. Der Drehverschluss 56 ist im hinteren Schaftteil 18 angeordnet und weist eine Trommel auf, auf welcher die beiden Zugorgane 50, 50' unter Drehung eines Betätigungshebels 58 gleichzeitig aufgewickelt werden. Der Drehverschluss 56 ist selbsthaltend ausgebildet, so dass die Zugorgane 50, 50' nicht von selbst abgewickelt werden können.

In den Figuren 2 und 3 ist in Seiten- bzw. Vorderansicht der teilweise aufgeschnittene Skischuh 10 der Fig. 1 dargestellt. Die Bezugsziffern in diesen beiden Figuren entsprechen denjenigen der Fig. 1, und es sind nur noch jene angegeben, welche für das Verständnis der beiden Figuren notwendig sind.

Zwischen dem Schaft 14 und dem Innenschuh 20 sind die Halteelemente 22, 24 angeordnet, welche, wie weiter oben beschrieben, mittels den Zugorganen 50, 50' mit dem am hinteren Schaftteil 18 angeordneten Drehverschluss 56 wirkverbunden sind. Die vorderen Endbereiche 30, 30' sind ebenfalls mittels den Langlöchern 38, 38', Führungsbolzen 40 und Führungsschlitzen 42 am Führungselement 44 gleitend gelagert. Am Führungselement 44 ist ein Gewindebolzen 60 befestigt, auf welchem eine, im Schaft 14 drehbar gelagerte Mutter 62 des Einstellorganes 46 sitzt. Das Einstellorgan 46 weist ebenfalls einen, mit der Mutter 62 drehfest verbundenen Knebel 64 auf, welcherfür die Einstellung des Abstandes in Pfeilrichtung B zwischen dem Schaft 14 und den Halteelementen 22, 24 in eine vom Schaft 14 abstehenden Betätigungsstellung schwenkbar und nach erfolgter Einstellung wieder in eine, am Schaft 14 anliegende Ruhestellung zurückschwenkbar ist. Die Halteelemente 22,24 sind strichpunktiert und mit 22', 24' bzw. 22", 24" bezeichnet in weiteren, verschiedenen Stellungen angedeutet. 22', 24' zeigt die Lage der Halteelemente bei einem hohen, vorne liegenden Rist, während mit 22", 24" ein tiefer, hinten liegender Rist eines schmalen Fusses angedeutet ist.

In der Fig. 4 ist derselbe Skischuh 10, wie in der Fig. 1, vereinfacht und als durchsichtig angenommen dargestellt. Der Abstand der Halteelemente 22, 24 in ihren vorderen Endbereichen 30, 30' zum Schaft 14 ist in Pfeilrichtung B mittels dem Einstellorgan 46 einstellbar. An den Halteelementen 22, 24 sind in den vorderen Endbereichen 30, 30' Führungsbolzen 40, welche in quer zur Schuhlängsrichtung A verlaufenden Führungsschlitzen 42 im Führungselement 44 gleitend gelagert sind, fixiert. Das Führungselement 44 ist mit einem weiteren, parallel zur Schuhlängsachse A verlaufenden Führungsschlitz 42' am Einstellorgan 46 gleitend geführt. Der Mantel 66 eines ersten Bowdenzuges 68 ist im Mittelbereich 28' mit dem Halteelement 24 wirkverbunden, während die Litze 70 am Halteelement 22 befestigt ist. Ein zweiter Bowdenzug 72 wirkt mit seinem Mantel 74 und seiner Litze 76 im Uebergangsbereich zwischen den Mittelbereichen 28, 28' und vorderen Endbereichen 30, 30' auf die Halteelemente 22 bzw. 24 ein. Die beiden Bowdenzüge 68 und 70 sind zum Drehverschluss 56 geführt, an welchem sich die Mäntel 66 und 74 abstützen, und mittels welchem die Litzen 70, 76 aufwickelbar sind.

Im folgenden wird die Einstellbarkeit und Anpassungsfähigkeit der Halteelemente 22, 24 näher beschrieben. Vor dem Einsteigen in den Skischuh 10 wird der Abstand in Pfeilrichtung B zwischen dem Führungselement 44 und dem Schaft 14 auf ein Minimum eingestellt (vgl. insbesondere Figuren 1 und 2). Die Zugorgane 50, 50' bzw. Litzen 70, 76 der Bowdenzüge 68, 72 sind ebenfalls gelöst. In diesem Zustand liegen die Halteelemente 22, 24 praktisch an der Innenwand des Schaftes 14 an, so dass genügend Platz für ein problemloses Einsteigen in den Innenschuh 20 gewährleistet ist. Nach dem Spannen des hinteren Schaftteiles 18 gegen den Schaft 14 mittels bekannten Verschlüssen können nun die Halteelemente 22, 24 eingestellt werden. Durch Drehen am Betätigungshebel 58 des Drehverschlusses 56 (s. Fig. 1)wirdaufdieZugorgane50,50' bzw. auf die Litzen 70, 76 (s. Fig. 4) eine Zugkraft ausgeübt, die ein Verschieben der Halteelemente 22, 24 in Richtung quer zur Schuhlängsrichtung A zur Folge hat. Dabei passen sich die Haltelemente 22, 24 der Fussform an, indem sie einerseits in Schuhlängsrichtung A und quer dazu frei bewegbar gelagert sind, und andererseits auch eine Kippbewegung um das Führungselement 44 ausführen können. Insbesondere ist zu bemerken, dass bei der Ausführungsform gemäss den Figuren 1 bis 3 die Zugorgane 50, 50' derart geführt sind, dass die Lappen 34, 34' im Bereich unterhalb dem Sprunggelenk gegen den Fuss gepresst werden, was einen besonders guten Halt vermittelt. Mittels dem Einstellorgan 46 kann auch der Druck im Vorfussbereich eingestellt werden. Es ist somit eine Feinregulierung möglich, die ein schmerzfreies, sattes Anliegen des Innenschuhs am Fuss im Bereich der Halteelemente 22, 24 gestattet.

Zu der Ausführungsform gemäss Fig. 4 ist zu bemerken, dass beide Bowdenzüge 68, 72 in den Mittelbereichen 28, 28' parallel zueinander auf die beiden Halteelemente 22, 24 einwirken können, oder aber, wie dies in der Fig. 4 dargestellt ist, der eine Bowdenzug 68 in den Mittelbereichen 28,28' und der zweite Bowdenzug 72 in einem Abstand in Schuhlängsrichtung A dazu auf die beiden Halteelemente 22, 24 einwirkt.

Die Führungsbolzen 40 können auch am Führungselement 44, das mittels einem Führungsschlitz 42' am Einstellorgan 46 in einer Richtung, im wesentlichen parallel zur Schuhlängsrichtung A gleitend gelagert ist, fixiert sein. Die Führungsbolzen 40 gleiten dann in quer zur Schuhlängsrichtung A verlaufenden Langlöchem 38 in den Halteelementen 22, 24.

Es ist auch möglich, auf ein Einstellorgan 46 zu verzichten, und das Führungselement 44 in einem festen Abstand zum Schaft 14 an diesem anzuordnen. Wichtig ist, dass die Bewegungsfreiheit der vorderen Endbereiche 30, 30' in Schuhlängsrichtung A und quer dazu gewährleistet ist.

Es ist auch einzusehen, dass der Drehverschluss 56 nicht zwingend am hinteren Schaftteil 18 angeordnet sein muss, sondern irgendwo am Schaft 14 angeordnet sein kann. Ebenfalls ist einzusehen, dass der Drehverschluss 56 durch irgendeinen anderen Verschluss ersetzt werden kann, mittels welchem die Zugorgane 50, 50' bzw. Litzen 70, 76 verstellt werden können.

Es ist auch möglich, dass nur ein Lappen 34 vorgesehen ist, der am, den Aussenrist überdeckenden Halteelement 22 angeordnet ist. Das den Innenrist überdeckende Halteelement 24 kann ohne den Lappen 34' ausgebildet sein.

Die obenbeschriebenen Halteanordnungen können in jedem beliebigen Skischuh oder Sportschuh Verwendung finden. So ist es möglich, dass auf ein Innenschuh verzichtet wird und eine Polsterung direkt auf den Haltelementen 22, 24 angeordnet ist, oder dass die Halteelemente 22, 24 zwischen dem Schaft 14 und einer gepolsterten Zunge angeordnet sind.

## Patentansprüche

1. Sportschuh, insbesondere Skischuh, mit einem Schaft und einer Sohle, mit zwei im Innem des Schaftes angeordneten, eine Polsterung im Ristbereich sattelförmig überdeckenden und sich in einem etwa in Schuhlängsrichtung erstreckenden Bereich überlappenden Halteelementen und mit einer Spannanordnung zum Verschieben der Halteelemente quer zur Schuhlängsrichtung, dadurch gekennzeichnet, dass die Halteelemente (22, 24) in ihren vorderen Endbereichen (30, 30') mit dem Schaft (14) in Schuhlängsrichtung (A) und quer dazu verschiebbar verbunden sind.

2. Sportschuh nach Anspruch 1, dadurch gekennzeichnet, dass die vorderen Endbereiche (30, 30') quer zur Schuhlängsrichtung (A) voneinander beabstandet sind, und die Halteelemente (22, 24) sich zumindest in, an die vorderen Endbereiche (30, 30') anschliessenden Mittelbereichen (28, 28') überlappen.

3. Sportschuh nach Anspruch 2, dadurch gekennzeichnet, dass die Halteelemente (22, 24) in den Mittelbereichen (28, 28') schlitzförmige, im wesentlichen parallel zur Schuhlängsrichtung (A) verlaufende Ausnehmungen (36) aufweisen.

4. Sportschuh nach Anspruch 3, dadurch gekennzeichnet, dass obere Endbereiche (26, 26') der Halteelemente (22, 24) weitere schlitzförmige, im wesentlichen quer zur Sohle (12) verlaufende Ausnehmungen (36') aufweisen, welche vorzugsweise bis zum Rand der Halteelemente (22, 24) reichen.

5. Sportschuh nach einem der Ansprüche 1 bis 4, dadurch gekennzeichnet, dass mindestens das, den Aussenristbereich überdeckende Halteelement (22) einen gegen den Bereich unterhalb des Sprunggelenks gerichteten Lappen (34) aufweist.

6. Sportschuh nach einem der Ansprüche 1-5, dadurch gekennzeichnet, dass die Dicke der Halteelemente (22, 24) im Ueberlappungsbereich (32) geringer ist als im den Uebedappungsbereich (32) umgebenden Bereich.

7. Sportschuh nach einem der Ansprüche 1-6, dadurch gekennzeichnet, dass die Halteelemente (22, 24) in ihren vorderen Endbereichen (30, 30') im wesentlichen parallel zur Sohle (14) und parallel oder quer zur Schuhlängsrichtung (A) verlaufende Langlöcher (38, 38') aufweisen, in welchen Führungsorgane (40) gleitend gelagert sind, welche ebenfalls in, im wesentlichen quer zu den Langlöchern (38, 38') verlaufenden Führungsschlitzen (42) in einem Führungselement (44) gleitend gelagert sind.

8. Sportschuh nach einem der Ansprüche 1-6, dadurch gekennzeichnet, dass an den Halteelementen (22, 24) in den vorderen Endbereichen (30, 30') Führungsorgane (40) fixiert sind, die in, im wesentlichen parallel zur Sohle (12) und quer zur Schuhlängsrichtung (A) verlaufenden Führungsschlitzen

(42) in einem Führungselement (44) gleitend gelagert sind und das Führungselement (44) im wesentlichen parallel zur Schuhlängsrichtung (A) gleitend gelagert ist.

9. Sportschuh nach einem der Ansprüche 1-8, dadurch gekennzeichnet, dass der Abstand (B) der vorderen Endbereiche (30, 30') zum Schaft (14) einstellbar ist.

10. Sportschuh nach einem derAnsprüche 7 oder 8, dadurch gekennzeichnet, dass der Abstand des Führungselementes (44) zum Schaft (14) veränderbar ist.

11. Sportschuh nach Anspruch 10, dadurch gekennzeichnet, dass der Abstand mittels eines am Schaft (14) gelagerten und vorzugsweise ausserhalb dem Schaft (14) betätigbaren Einstellorganes (46) einstellbar ist.

12. Sportschuh nach Anspruch 1, dadurch gekennzeichnet, dass die Spannanordnung zwei Zugorgane (50, 50') aufweist, wovon jedes an einem Halteelement (22, 24), vorzugsweise im Bereich seitlich vor dem Sprunggelenk, angreift, das andere Halteelement (24, 22) umgreift und zum Fersenbereich (54) gerichtet verläuft.

13. Sportschuh nach Anspruch 12, dadurch gekennzeichnet, dass die Halteelemente (22, 24) weitere Ausnehmungen (52) aufweisen, in welchen die Zugorgane (50, 50') enden und dort vorzugsweise bajonettverschlussartig befestigt sind.

14. Sportschuh nach einem der Ansprüche 12 oder 13, dadurch gekennzeichnet, dass die Zugorgane (50, 50') mit einem am oder im Schaft (14) angeordneten Betätigungsorgan (56) wirkverbunden sind.

15. Sportschuh nach Anspruch 14, dadurch gekennzeichnet, dass das Betätigungsorgan einen, vorzugsweise selbsthaltenden Drehverschluss (56) aufweist, der die Zugorgane (50, 50') gleichzeitig spannt oder entlastet.

16. Sportschuh nach Anspruch 1, dadurch gekennzeichnet, dass die Spannanordnung zwei doppeltwirkende Bowdenzüge (68, 72) aufweist, wovon mindestens der eine in den Mittelbereichen (28, 28') der Halteelemente (22, 24) auf diese einwirkt.

## Claims

1. Sports shoe, in particular ski boot, with a shaft and a sole, with two holding elements, which are arranged on the inside of the shaft, cover in the form of a saddle a padding in the instep region and overlap one another in a region extending approximately in the longitudinal direction of the shoe, and with a tensioning arrangement for the displacement of the holding elements transversely to the longitudinal direction of the shoe, characterised in that the holding elements (22, 24) are connected to the shaft (14) in their front end regions (30, 30') displaceably in the longitudinal direction (A) of the shoe and transversely thereto.

2. Sports shoe according to Claim 1, characterised in that the front end regions (30, 30') are at a distance from one another transversely to the longitudinal direction (A) of the shoe, and the holding elements (22, 24) overlap one another at least in central regions (28, 28') which adjoin the front end regions (30, 30').

3. Sports shoe according to Claim 2, characterised in that the holding elements (22, 24) have, in the central regions (28, 28'), slot-shaped cutouts (36) which run essentially parallel to the longitudinal direction (A) of the shoe.

4. Sports shoe according to Claim 3, characterised in that upper end regions (26, 26') of the holding elements (22, 24) have further slot-shaped cutouts (36') which run essentially transversely to the sole (12) and preferably reach as far as the edge of the holding elements (22, 24).

5. Sports shoe according to one of Claims 1 to 4, characterised in that at least that holding element (22) which covers the outer instep region has a flap (34) directed towards the region below the ankle joint.

6. Sports shoe according to one of Claims 1-5, characterised in that the thickness of the holding elements (22, 24) is less in the overlapping region (32) than in the region surrounding the overlapping region (32).

7. Sports shoe according to one of Claims 1-6,

## Revendications

8. Chaussure de sport selon une des revendica- tions 1-6, caractérisée en ce que des organes de guidage (40) sont fixés aux portions extremes antérieures (30, 30') des éléments de maintien (22, 24) et sont montés coulissants, pour I'essentiel paral- lèlement à la semelle (12) et transversalement à la direction longitudinale (A) de la chaussure, dans des fentes de guidage (42) d'un élément de guidage (44), lui-même monté coulissant pour I'essentiel parallèle- ment à la direction longitudinale (A) de la chaussure.

9. Chaussure de sport selon une des revendica- tions 1-8, caractérisée ex ce que la distance (B) des portions extremes antérieures (30, 30') à la tige (14) est réglable.

10. Chaussure selon la revendication 7 ou 8, caractérisée on ce que la distance de l'élément de guidage (44) à la tige (14) estvariable.

11. Chaussure de sport selon la revendication 10, caractérisée en ce que la distance est réglable au moyen d'un organe de réglage (46) monté sur la tige (14) et manoeuvrable de préférence à l'extérieur de la tige (14).

12. Chaussure de sport selon la revendication 1, caractérisée en ce que le système de serrage comporte deux organes de tirage (50, 50') dont cha- cun attaque un élément de maintien (22, 24), de préférence dans la zone latérale située devant I'articulation tibio-tarisienne, entoure I'autre élément de maintien (24, 22) et s'étend vers la région du talon (54).

13. Chaussure de sport selon la revendication 12, caractérisée en ce que les éléments de maintien (22, 24) présentent des évidements additionnels (52) dans lesquels se terminent les organes de tirage (50, 50') et dans lesquels ces organes sont fixés, de préférence par un dispositif semblable à un joint à baïon- nette.

14. Chaussure de sport selon la revendication 12 ou 13, caractérisée en ce que les organes de tirage (50, 50') sont reliés fonctionnellement à un organe de manoeuvre (56) dispose sur ou dans la tige (14).

15. Chaussure de sport selon la revendication 14, caractérisée en ce que I'organe de manoeuvre comprend une fermeture rotative (56), de préférence a autoblocage, qui produit la tension ou la detente simultanée des organes de traction (50, 50').

16. Chaussure de sport selon la revendication 1, caractérisée en ce que le système de serrage comporte deux transmissions à cable d'acier dans une gaine souple (câbles Bowden) a double effet (68, 72) dont l'une au moins agit sur les éléments de maintien (22, 24) dans les portions médianes (28, 28') de ceux-ci.
